# EUROPÄISCHE PATENTSCHRIFT

(11) **EP 0 731 212 B1**
(45) Veröffentlichungstag und Bekanntmachung des Hinweises auf die Patenterteilung: **21.11.2001**
(21) Anmeldenummer: 96102312.4
(22) Anmeldetag: 16.02.1996
(51) Int. Cl.: D21F 1/32

(54) **Reinigungsvorrichtung**
Cleaning device
Dispositif de nettoyage

(30) Priorität: 24.02.1995 DE 19507938; 19.10.1995 DE 19539015
(43) Veröffentlichungstag der Anmeldung: 11.09.1996
(73) Patentinhaber: Voith Paper Patent GmbH, 89522 Heidenheim (DE)
(72) Erfinder: Schneider, Wolfgang, D-70184 Stuttgart (DE); Sollinger, Hans-Peter, Dr., D-89522 Heidenheim (DE); Straub, Karlheinz, D-89518 Heidenheim (DE); Banning, Jürgen, D-52349 Dueren (DE); Oechsle, Markus, D-73566 Bartholomae (DE)

(56) Entgegenhaltungen:
- WO-A-94/12349
- CH-A- 390 042
- DE-A- 2 548 432
- DE-A- 4 018 074
- DE-A- 4 419 540
- DE-C- 745 206
- DE-U- 9 316 111
- DE-U- 29 503 752
- GB-A- 1 458 294
- US-A- 5 068 513
- PATENT ABSTRACTS OF JAPAN Bd. 14, Nr. 275 (C-728) 14 Juni 1990 & JP-A-02 080 689 (AIKAWA YOSHIHIKO) 20 März 1990

## Beschreibung

Die Erfindung betrifft eine Papierherstellungsmaschine mit einer Vorrichtung zum Reinigen eines Transportbandes der Papierherstellungsmaschine, zum Beispiel eines Trocken- oder Naßsiebbandes oder eines Filzbandes, gemäß Oberbegriff des Anspruchs 1.

In Papiermaschinen werden zahlreiche Transportbänder, insbesondere Gewebebänder, eingesetzt. Im Zuge des Betriebs der Papiermaschine werden diese Transportbänder verunreinigt; Maschen oder Poren dieser Bänder werden zum Beispiel von Papierfasern, Klebstoffen oder sonstigen Zuschlagstoffen zugesetzt.
Um ein einwandfreies Funktionieren des Transportbandes, insbesondere in der Trockenpartie der Papiermaschine, zu gewährleisten, bedarf es der Reinigung des Transportbandes. Eine hierfür verwendbare Reinigungsvorrichtung ist aus der DE 92 08 909 U1 bekannt. In dieser Druckschrift wurde bereits der Gedanke geäußert, quer zur Laufrichtung des Transportbandes verfahrbare Spritzdüsen zusätzlich rotierbar auszubilden, so daß der Düsenstrahl nicht nur eine lineare Bahn aufgrund der Verfahrbarkeit quer zur Laufrichtung des Transportbandes beschreibt, sondern daß dieser Linearbewegung zusätzlich eine kreisförmige Bewegung überlagert wird. Der Vorteil einer derart ausgebildeten Reinigungsvorrichtung liegt darin, daß auf das zu reinigende Transportband aufgespritzte Flüssigkeit gleichmäßiger und auf einen größeren Flächenbereich des Transportbandes aufgebracht werden kann. Mit anderen Worten: Die rotierbare Düse beaufschlagt anstelle eines linienförmigen einen relativ breiten streifenförmigen Bereich des Transportbandes mit einem Reinigungsmedium. Es ist also eher möglich, eine gleichmäßige Reinigung der gesamten Fläche des umlaufenden Transportbandes zu gewährleisten.

Bei der bekannten Reinigungsvorrichtung wird das Transportband nach Umlenkung um 180° von oben und von der der Transportseite gegenüberliegenden Seite her mit Reinigungsflüssigkeit beaufschlagt. Die rotierbaren Düsen sind dabei im Bereich der Schlaufenführung des endlosen Transportbandes angeordnet. Unterhalb des Transportbandes sind Auffangrinnen zur Aufnahme und zum Abführen von Reinigungsflüssigkeit und abgelösten Verunreinigungen vorgesehen. Bei dieser Vorrichtung kommt es jedoch zu Spritzwasser- beziehungsweise Schmutzwasserbildung infolge des mit hohem Druck aus der rotierenden Spritzdüse austretenden und auf das Transportband auftreffenden Flüssigkeitsstrahls. Es erweist sich weiter als nachteilig, daß im Gewebe des Transportbandes Wasser verbleibt, welches zur Rückbefeuchtung der wenig später mit dem umlaufenden Transportband in Kontakt kommenden Papierbahn führt. Dies kann besonders bei Papierbahnen mit Flächengewichten von weniger als 50 g/m² zu Störungen des Produktionsablaufs führen.

Es ist zwar schon vorgeschlagen worden, einer Reinigungsvorrichtung mit Flüssigkeitsdüsen eine Ausblasvorrichtung nachzuordnen, bei der die im Gewebeband vorhandene Flüssigkeit mittels Druckluft ausgeblasen wird. Dieser Lösung haftet jedoch der Nachteil an, daß es zu Spritzwasser- oder Wassernebelbildung kommt, was wiederum zur Befeuchtung der Papierbahn oder der Papiermaschine führt. Auch eine bekannte Dampfblasvorrichtung mit einer auf der gleichen Seite des Gewebebandes nachgeschalteten Saugvorrichtung bringt kein befriedigendes Ergebnis (DE 43 22 565 A1).

Aus der WO 94/12349 A1 geht eine Vorrichtung zum Reinigen eines Transportbandes einer Papierherstellungsmaschine hervor, die eine feststehende Spritzdüse aufweist, die gegen das Transportband gerichtet werden kann und zum Beaufschlagen dieses Transportbandes mit einem flüssigen Medium dient. Die Spritzdüse ist innerhalb eines Saugraums angeordnet, der zum Abführen von durch den Düsenstrahl vom Transportband abgelösten Schmutz- und Wassernebel und Restwasser dient.

Der Erfindung liegt die Aufgabe zugrunde, eine Reinigungsvorrichtung für Transportbänder einer Papierherstellungsmaschine anzugeben, bei der eine hohe Reinigungswirkung erzielt und eine hohe Funktionssicherheit gewährleistet werden kann. Darüber hinaus sollen die Kosten für die Reinigungsvorrichtung, insbesondere deren Betriebskosten, nur gering sein.

Zur Lösung der Aufgabe wird eine Papierherstellungsmaschine mit einer Reinigungsvorrichtung mit den Merkmalen des Anspruchs 1 vorgeschlagen. Diese zeichnet sich dadurch aus, daß der Druck des Reinigungsmediums bis zu 1.000 bar beträgt und daß die mindestens eine Reinigungsdüse einen Düsendurchmesser von 0,1 mm bis 0,8 mm aufweist. Durch den nur sehr geringen Durchmesser der Reinigungsdüse in Verbindung mit dem hohen Druck des Reinigungsmediums werden Störende Partikel sehr effektiv von der Transportband oberfläche abgetragen. Aufgrund des sehr kleinen Düsendurchmessers sind die von dem aus der Reinigungsdüse austretenden, auf das Transportband gerichteten Mediumstrahl verursachten Schmutzaufwirbelungen nur gering. Vorteilhaft ist ferner, daß aufgrund des nur geringen Düsendurchmessers der Mediumverbrauch der Reinigungsvorrichtung und somit deren Betriebskosten nur gering sind.

Bei einer bevorzugten Reinigungsvorrichtung ist der Saugraum von einer die Reinigungsdüse mantelförmig umgebenden Saugglocke gebildet. Auf diese Weise wird eine kompakte und integrale Bauform einer kombinierten Düsen- und Absaugvorrichtung erreicht.

Die Saugglocke kann dabei vorzugsweise von einer im wesentlichen zylinderförmigen Ummantelung der Reinigungsdüse gebildet sein, die -wie an sich bekannt- quer über das Transportband traversiert. Anstelle einer im Querschnitt kreisförmigen Ummantelung kann auch eine elliptische oder ovale Form vorgesehen werden. Dabei kann man die Reinigungsdüse oder den Düsenkopf entgegen der Bandlaufrichtung exzentrisch zur Ummantelung anordnen.

Bei einer bevorzugten Ausführungsform der Erfindung ist die Saugglocke an ihrem dem Transportband zugewandten Endbereich sich insbesondere glocken- oder kegelförmig erweiternd ausgebildet. Dadurch wird der Flächenbereich des Transportbandes, der von der Saugglocke beziehungsweise von dem Saugraum erfaßt wird, vergrößert.

Als ganz besonders vorteilhaft hat es sich erwiesen, wenn die Reinigungsdüse gegenüber der Flächennormalen des Transportbandes geneigt ist. Beispielsweise kann man mehrere in unterschiedliche Richtungen geneigte Reinigungsdüsen vorsehen; diese können nicht rotierend in der traversierenden Saugglocke angeordnet sein. Vorzugsweise wird jedoch wenigstens eine rotierende und geneigte Reinigungsdüse vorgesehen, da hierdurch der Düsenstrahl den auf dem Transportband anhaftenden Schmutz besser ablösen kann. Denn durch die Düsenrotation steht ein aus verschiedenen Richtungen auf das Transportband auftreffender Reinigungsimpuls zur Verfügung. Es hat sich gezeigt, daß die Reinigungswirkung in dem Rotationsbereich am effektivsten ist, in dem die Reinigungsdüse beziehungsweise der Düsenstrahl eine der Laufrichtung des Transportbandes entgegengesetzte Geschwindigkeitskomponente aufweist. Es wird daher vorgeschlagen, in dem anderen Abschnitt, in dem der rotierbare Düsenstrahl eine in Laufrichtung des Transportbands gerichtete Geschwindigkeitskomponente aufweist, die Reinigungsdüse strömungstechnisch zu deaktivieren. Hierfür kann eine Blende vorgesehen werden, die ein Auftreffen des Düsenstrahls verhindert. Es können aber auch, im Hinblick auf einen ökonomischen Wasserverbrauch in vorteilhafter Weise sektionsweise beaufschlagbare Düsenzuleitungen vorgesehen sein. An dieser Stelle sei auch darauf hingewiesen, daß anstelle einer rotierbaren Reinigungsdüse auch ein rotierbarer Düsenkopf mit mehreren einzelnen Düsen vorgesehen werden kann, von denen eine oder mehrere Düsen als Treibdüsen zum Rotationsantrieb des Düsenkopfes ausgebildet sein können. Möglich ist es auch, wenigstens eine Zusatzdüse vorzusehen, deren Ausströmrichtung vom Transportband weg verläuft, die also allein dem Rotationsantrieb dient.

Zur Erzeugung eines Unterdrucks in dem Saugraum wird in weiterer Ausbildung der Erfindung vorgeschlagen, einen mit dem Saugraum strömungstechnisch verbindbaren Druckluftinjektor vorzusehen.

Im Hinblick auf eine möglichst effektive Saugwirkung hat es sich als besonders vorteilhaft erwiesen, wenn die dem Transportband zugewandte Öffnung der Saugglocke dem Oberflächenverlauf des Transportbandes oder der Zylinderform einer Walze, über welche das Transportband geführt ist, angepaßt ausgebildet ist.

Um den Flüssigkeitsverbrauch möglichst gering zu halten, wurden Flüssigkeitsdüsen mit einem Düsendurchmesser von weniger als 0,3 mm verwandt. Als Düsenwerkstoff wurde Diamant, Rubin oder keramische Werkstoffe verwandt.

Weitere Merkmale, Einzelheiten und Vorteile der Erfindung ergeben sich aus der beigefügten Zeichnung sowie aus der nachfolgenden Beschreibung von verschiedenen vorteilhaften Ausführungsformen der erfindungsgemäßen Reinigungsvorrichtung. In der Zeichnung zeigen:
- Figur 1: eine Ausführungsform der erfindungsgemäßen Reinigungsvorrichtung;
- Figur 2: einen Schnitt durch einen bei der Vorrichtung nach Figur 1 verwendbaren Düsenkopf;
- Figur 3: eine Ansicht des Düsenkopfes nach Figur 2 von unten.
- Figur 4: einen Teilschnitt der erfindungsgemäßen Reinigungsvorrichtung gemäß einem weiteren Ausführungsbeispiel;
- Figur 5: eine Draufsicht der Reinigungsvorrichtung gemäß Figur 4;
- Figur 6: einen Schnitt durch eine Reinigungsvorrichtung gemäß einem weiteren Ausführungsbeispiel;
- Figur 7: eine schematische Darstellung einer Trokkenpartie mit den erfindungsgemäßen Reinigungsvorrichtungen;
- Figur 8: eine schematische Darstellung zur Verdeutlichung der Anordnung der Reinigungsvorrichtung gegenüber einer Umlenkwalze für das Transportband und
- Figur 9: eine schematische Darstellung einer Schabereinrichtung.

Figur 1 zeigt eine Ausführungsform der Reinigungsvorrichtung 2, die zur Reinigung eines im folgenden als Trockensieb 4 bezeichneten Trockensiebbandes im Bereich einer Walze 6 einer nicht dargestellten Papiermaschine angeordnet ist. Die Reinigungsvorrichtung 2 kann für beliebige Transportbänder einer Papier- oder Kartonherstellungsmaschine eingesetzt werden, beispielsweise für Siebbänder beziehungsweise Filze einer Sieb- beziehungsweise einer Pressen- oder Trockenpartie einer Papiermaschine. Im folgenden wird rein beispielhaft von Trockensiebbändern einer Papiermaschine ausgegangen. Die Reinigungsvorrichtung 2 umfaßt eine im folgenden als Reinigungsdüse 8 bezeichnete Rotordüse mit einem rotierbaren Düsenkopf 10, der eine nicht dargestellte Düsenanordnung aufweist. Diese Düsenanordnung kann eine oder mehrere tangential ausströmende Treibdüsen zur Erzeugung einer Rotationsbewegung im Bereich von 2000 bis 3000 Umdrehungen pro Minute umfassen sowie eine oder mehrere Reinigungsdüsen, die das Trockensieb 4 mit einem Reinigungsmedium beaufschlagen.

Des weiteren ist eine zylinderförmige Saugglocke 14 vorgesehen, die die Reinigungsdüse 8 und den Düsenkopf 10 umgibt. Das Innere der Saugglocke 14 ist strömungsmäßig mit einer Absaugleitung 16 verbunden, und bildet einen der Reinigungsdüse 8 zugeordneten Saugraum 18.

Die Reinigungsvorrichtung 2 umfaßt eine Energiekette für die Medienversorgung, von der lediglich ein mit einer Hochdruckpumpe verbindbarer Hochdruckschlauch 20 zur Versorgung der Reinigungsdüse 8 mit Flüssigkeit in einem Druckbereich von 100 bar bis 1000 bar, vorzugsweise von 100 bar bis 400 bar, insbesondere von 150 bar bis 300 bar sowie die Absaugleitung 16 zum Abführen von Spritzwasser oder Wassernebel mit darin vorhandenen Schmutzpartikeln aus dem Saugraum 18 dargestellt ist.

Die bislang beschriebenen Vorrichtungsbestandteile der Reinigungsvorrichtung 2 sind an einem Traversierwagen 11 in einer Richtung quer zur Laufrichtung des Trockensiebs 4 verlagerbar angeordnet. Der Traversierwagen 11 sitzt dabei auf Querträgern 12 und ist von einem nicht dargestellten Traversiermotor mit einer vorgebbaren Geschwindigkeit antreibbar, wobei die Traversiergeschwindigkeit üblicherweise im Bereich von 0,3 m/min liegt.

Wie aus der Figur 1 zu entnehmen ist, ist ein dem Trockensieb 4 zugewandter Endbereich 22 der Saugglocke 14 der kreiszylindrischen Umfangsform der Walze 6 angepaßt, so daß zwischen der Saugglocke 14 und dem Trockensieb 4 ein bestimmter einstellbarer Abstand oder Spalt gewährleistet ist, der entlang des Randes 24 des Endbereichs 22 im wesentlichen konstant ist.

Die Anordnung der Reinigungsvorrichtung im Bereich der Walze 6 hat den folgenden Vorteil: Die Maschen des Transportsiebes 4 werden durch die Umlenkung an der Walze aufgeweitet, so daß das Reinigungsmedium besonders leicht in die Gewebeformation des Transportsiebes eindringen und Verunreinigungen sehr effektiv entfernen kann.

Im Betrieb der Reinigungsvorrichtung 2 wird die Reinigungsdüse 8 beziehungsweise die Düsenanordnung im Düsenkopf 10 über den Hochdruckschlauch 20 mit einem Reinigungsmedium, vorzugsweise mit unter Hochdruck stehendem Wasser, beaufschlagt. Der Düsenkopf 10 mit der Anordnung einzelner Düsen wird dabei durch die Rückstoßwirkung von Treibdüsen in Rotation versetzt. Hierdurch beschreibt der Flüssigkeitsstrahl eine in einem bestimmten Winkel zur Düsenlängsachse 26 der Reinigungsdüse verlaufende kegelförmige Bahn 27. Er trifft somit unter einem Winkel auf das Trockensieb 4 auf und löst so die Verunreinigungen von dessen Oberfläche ab.

Es ist auch möglich, den Düsenkopf 10 mit einer oder mehreren schwenkbar gelagerten, eine Oszillationsbewegung durchführenden Einzeldüsen auszustatten, die während der Traversierbewegung des Düsenkopfes 10 einen bandförmigen Bereich des Trockensiebs 4 überstreichen.

Durch die Überlagerung der Traversierbewegung und der Rotations- beziehungsweise Schwenkbewegung werden die Schmutzpartikel unter verschiedenen Richtungen vom Flüssigkeitsstrahl der Düsenanordnung getroffen und können dadurch leichter abgelöst werden als bei Verwendung einer parallel zur Mittelachse 26 verlaufenden Düse. Durch die Neigung des Düsenkopfes 10 beziehungsweise der Dusenanordnung wird ferner bewirkt, daß der auf das Trockensiebband auftreffende Flüssigkeitsstrahl in den Saugraum 18 reflektiert wird, so daß der dabei entstehende Wassernebel mit darin gebundenen Schmutzpartikeln sowie Restwasser über die Absaugleitung 16 abgeführt werden können. Es ergibt sich eine durch die Pfeile dargestellte Sogwirkung beziehungsweise Strömung. Um die Saugglocke 14 herum tritt daher kein Spritzwasser auf, ein Schmutzoder Wasseraustritt kann also weitestgehend vermieden werden.

Als besonders vorteilhaft hat es sich erwiesen, wenn der Unterdruck in dem Saugraum 18 und der Absaugleitung 16 mittels eines Druckluftinjektors erzeugt wird. Weiter hat es sich als vorteilhaft erwiesen, wenn der Unterdruck in dem Saugraum 18 veränderbar ist und somit an unterschiedliche Betriebsbedingungen angepaßt werden kann.

In den Figuren 2 und 3 ist ein dem rotierbaren Düsenkopf 10 entsprechender Düsenkopf 10' in verschiedenen Ansichten dargestellt. Der Düsenkopf 10' ist mittels eines Lagers 28 umdrehbar an einem Flansch 30 gehalten. Im Inneren des Flansches 30 ist eine ortsfeste Düsenzuleitung 32 vorgesehen, die in einen Druckraum 34 mündet, dessen Wände 36 gegen die Innenseite eines zylinderförmigen Bauteils 38 dichtend jedoch verschieblich anliegen. Das zylindrische Bauteil 38 weist vier im Winkel von 90° zueinander angeordnete Öffnungen auf. Daran sind Düsenzuleitungen 40 angeschlossen, die sich radial nach außen erstrecken und in ihrem Endabschnitt um vorzugsweise 90° gebogen sind, wie in Figur 5 deutlich zu erkennen ist. Die Düsenzuleitungen 40 enden schließlich in geneigten Reinigungsdüsenendbereichen 42. Die ebenfalls vorgesehenen Treibdüsen sind nicht dargestellt. Wie sich den Figuren 2 und 3 ebenfalls entnehmen läßt, ist stets nur eine der Düsenzuleitungen 40 mit Druck beaufschlagt, während die übrigen Düsenzuleitungen 40 drucklos sind. Der Druckraum 34 wird nun so orientiert, daß der Flüssigkeitsstrahl eine der Laufrichtung des Trockensiebs 4 entgegengesetzte Geschwindigkeitskomponente aufweist, so daß die Reinigungswirkung besonders hoch ist. Somit sind aber die Düsen, deren Flüssigkeitsstrahl eine Geschwindigkeitskomponente in Laufrichtung der Trockensiebbahn 4 aufweisen würde, drucklos und damit deaktiviert, um den Wasserverbrauch zu reduzieren.

Die Reinigungsdüse 8 beziehungsweise die einzelnen Düsen im Düsenkopf 10 sind für einen Druckbereich von 100 bar bis 1000 bar, vorzugsweise von 100 bar bis 400 bar ausgelegt und weisen einen Düsendurchmesser von 0,1 bis 0,8 mm, vorzugsweise von 0,2 mm bis 0,4 mm auf. Besonders bewährt haben sich Druckwerte von 150 bar bis 300 bar und Düsendurchmesser von 0,2 mm bis 0,4 mm. Als Düsenwerkstoff werden Diamant oder Rubin, bevorzugt Saphir oder keramische Materialien verwendet.

In den Figuren 4 und 5 ist ein zweites Ausführungsbeispiel einer Reinigungsvorrichtung schematisch dargestellt. Diese entspricht im wesentlichen der mit Bezug auf die Figuren 1 bis 3 beschriebenen Reinigungsvorrichtung, weshalb auf eine nochmalige Erläuterung der übereinstimmenden Teile verzichtet wird. Ein Unterschied ist die ovale Querschnittsform der Saugglocke 14, in der der Düsenkopf 10 entgegen der Bandlaufrichtung (Pfeil P) exzentrisch angeordnet ist. Dadurch wird eine verbesserte Absaugwirkung auf den (mit Schmutz beladenen) Wassernebel ausgeübt.

Ein weiterer Unterschied dieser Reinigungsvorrichtung gegenüber der in Figur 2 gezeigten besteht darin, daß kein Druckraum 34 vorgesehen ist. Die Wasserzuleitung ist mit allen, in Figur 5 dargestellten vier Düsenzuleitungen 40 verbunden. Somit werden also alle vier Düsenzuleitungen 40 druckbeaufschlagt.

Zwischen Düsenkopf 10 und Trockensieb 4 ist eine Blende 61 vorgesehen, deren äußerster Rand 63 abgewinkelt ist. Dieser Rand 63 dient als Befestigungsrand für Stege 65, die ihrerseits mit der Innenwand der Saugglocke 14 verbunden sind. Zwischen den einzelnen Stegen 65, der Saugglockenwand 14 und dem Blendenrand 63 werden Öffnungen beziehungsweise Spalte 67 gebildet, über die eine Verbindung vom Saugraum 18 nach außen entsteht.

Die Blende 61 weist einen Durchbruch 69 auf, der sich im Wirkungsbereich der rotierenden Düsen 71 befindet. Die Dimensionierung und Position dieses Durchbruchs 69, insbesondere in Umfangsrichtung der Blende 61, ist so gewählt, daß immer zumindest eine Düse 71 diesen Bereich durchläuft, wobei hier die Düsenstrahlrichtung der durch den Pfeil P gekennzeichneten Bandlaufrichtung entgegengesetzt ist.

Somit wird, entsprechend der zuvor beschriebenen Funktion des Druckraumes 34, jedenfalls erreicht, daß nur eine Düse 71 das Trockensieb 4 beaufschlagt. Die in Figur 5 gezeigten drei weiteren Düsen arbeiten zwar auch, allerdings trifft der Flüssigkeitsstrahl nicht auf das Trockensieb 4 sondern auf die Blende 61. Diese Flüssigkeit wird in den Saugraum 18 gesaugt, wie dies durch in Figur 4 gezeigte Pfeile angedeutet ist, wobei dem Rand 63 der Blende 61 zusätzlich eine Umlenkfunktion zukommt.

Der vom Trockensieb 4 reflektierte Flüssigkeitsnebel wird entweder durch die Blende 69 oder durch den zuvor erwähnten Spalt 67 in den Saugraum 18 eingesaugt.

Der Antrieb des Düsenkopfes 10 erfolgt, wie beim ersten Ausführungsbeispiel, über Antriebsdüsen 73. Aus Figur 4 ist ersichtlich, daß diese Antriebsdüsen 73 so ausgerichtet sind, daß das ausströmende Medium eine axiale Strömungskomponente aufweist, die der axialen Komponente des aus den Düsen 71 austretenden Flüssigkeitsstrahls entgegengerichtet ist. Damit läßt sich ein Ausgleich der axialen Rückstoßkräfte bewirken, was zu einer Entlastung des Lagers 28 führt.

Der Reinigungsvorgang selbst entspricht jedoch dem in Zusammenhang mit den Figuren 1 bis 3 beschriebenen. Deshalb soll darauf an dieser Stelle nicht weiter eingegangen werden.

Figur 6 zeigt ein weiteres Ausführungsbeispiel einer Reinigungsvorrichtung, bei der jedoch keine rotierenden Reinigungsdüsen vorgesehen sind. Vielmehr sind die Reinigungsdüsen 81 fest mit der Saugglocke 14 verbunden. Die Reinigungsdüsen 81 sind dabei zur Mitte der Saugglocke 14 hin so ausgerichtet, daß sich die Flüssigkeitsstrahlen 83 vorzugsweise in einem Punkt treffen, der dem öffnungsbereich der Saugglocke 14 gegenüber liegt. Liegt dieser Punkt direkt auf dem Transportband beziehungsweise dem Trockensieb, wird eine punktförmige Beaufschlagung erreicht. Wird der Abstand der Düsen zum Trockensieb verändert, verschiebt sich auch der Schnittpunkt der Flüssigkeitsstrahlen. Aus der punktförmigen wird dann eine flächenförmige Beaufschlagung.

Der vom Trockensieb 4 abprallende Flüssigkeitsnebel wird -wie in den vorhergehenden Fällen- in den Saugraum 18 eingesaugt. Die Saugwirkung wird verstärkt durch die unterhalb der Düsen 81 weiterlaufende Saugglocke, die erst sehr dicht am Trockensieb endet. Durch den zwischen der Saugglocke 14 und dem Trockensieb 4 gebildeten Spalt 85 strömt dabei Luft, die den Flüssigkeitsnebel mit sich reißt.

Wie in den zuvor beschriebenen Ausführungsbeispielen erläutert, werden die Reinigungsdüsen 81 so ausgerichtet, daß die in Bewegungsrichtung des Trockensieb 4 gerichtete Komponente möglichst gering .ist.

Obgleich in Figur 6 drei Reinigungsdüsen 81 gezeigt sind, können auch eine oder mehr als drei solcher Reinigungsdüsen vorgesehen werden.

In Figur 7 ist schematisch ein Ausschnitt einer Trockenpartie gezeigt, wobei zwei einreihige Trokkengruppen 91 und 93 angedeutet sind. Jede dieser beiden Trockengruppen 91 und 93 setzt sich in bekannter Weise aus mehreren Trockenzylindern 95 und Umlenkwalzen 97 zusammen. Trockenzylinder 95 und Umlenkwalzen 97 sind so angeordnet, daß die Papierbahn abwechselnd über die Trockenzylinder und Umlenkwalzen geführt wird und die Trockengruppe mäanderförmig durchläuft.

Jeder Trockengruppe 91 und 93 ist ein Trockensieb 4 zugeordnet, das zu Beginn jeder Trockengruppe auf die Papierbahn aufläuft und am Ende der Trockengruppe wieder abgenommen und zurückgeführt wird.

Aus Figur 7 ist ersichtlich, daß jeweils eine Reinigungsvorrichtung 2 mit einem Trockensieb 4 zusammenwirkt. Die beiden Reinigungsvorrichtungen 2 sind jeweils an einer Trockensiebleitwalze 6 im Anfangsbereich des Rücklaufs des Trockensieb 4 angeordnet. Somit läßt sich erreichen, daß die an dem Trockensieb 4 hängenbleibende Reinigungsflüssigkeit verdunsten kann, bevor das Trockensieb wieder mit der Papierbahn in Kontakt kommt.

Besonders bevorzugt wird ein Ausführungsbeispiel einer Trockengruppe, bei der die Reinigungsvorrichtung 2 bei einer der ersten, vorzugsweise der ersten Trockensiebleitwalze 6 angeordnet wird, die nach dem letzten Trockenzylinder 95 einer Trockengruppe 3 vorgesehen ist. Dadurch, daß unmittelbar nach der Abnahme des Trockensiebes 4 von den Trokkenzylindern 95 ein Reinigungsvorgang eingeleitet wird, verbleibt relativ viel Zeit, bis das Trockensieb 4 zum Anfang der Trockengruppe zurückläuft und wieder mit der Materialbahn in Berührung kommt. Eine derartige Anordnung der Reinigungsvorrichtung vermeidet also mit hoher Sicherheit eine Rückfeuchtung der Materialbahn.

Auch die auf die Walze 6 folgenden Leitwalzen des Rücklaufes tragen zum Entfernen von Flüssigkeit aus dem Trockensieb 4 bei, einmal durch den Überdruck in den Auflaufzwickeln beziehungsweise in den einlaufenden Nips und zum anderen durch die beim Lauf um die Walze auf die Flüssigkeitsteilchen ausgeübte Fliehkraft.

Der Überdruck im einlaufenden Nip kann auch dazu verwendet werden, die Wirkung der Reinigungsvorrichtung 2 zu verbessern. Dazu wird die Reinigungsvorrichtung so in den Bereich des einlaufenden Nips angeordnet, wie es bei der linken in Figur 7 dargestellten Reinigungsvorrichtung etwa ersichtlich ist beziehungsweise wie anhand von Figur 8 näher erläutert.

Die von dem Transportsieb 4 mitgerissene Luft fängt sich zwischen der der Walze 6 zugewandten Oberseite des Transportsiebes 4 und der Oberfläche der Walze 6. Dadurch entsteht in dem einlaufenden Nip N ein Überdruck, der eine Luftströmung durch das poröse Transportsieb 4 bewirkt. Die das Transportsieb 4 durchdringende Luft reißt von der Reinigungsvorrichtung 2 abgelöste Schmutzpartikel in den Saugbereich der Saugglocke 14, sie unterstützt damit die Saugwirkung dieser Glocke und damit die Reinigungswirkung.

Der Überdruck im einlaufenden Nip N ist in Figur 8 durch kleine Kreise mit dem Symbol "+" angedeutet.

Die Reinigungsvorrichtung 2 wird vorzugsweise so angeordnet, daß das Reinigungsmedium auf einen Bereich des Transportsiebes 4 trifft, der sehr nahe an der Oberfläche der Umlenkwalze angeordnet ist. Dadurch wird sichergestellt, daß sich das Transportsieb beim Auftreffen des Reinigungsmediums nur sehr wenig verformt, so daß der Energieverlußt sehr gering ist. Bei einer derartigen Anordnung der Reinigungseinrichtung bleibt sichergestellt, daß der Überdruck im Bereich des einlaufenden Nips N die Saugwirkung des Saugraumes unterstützt und dazu führt, daß losgelöste Partikel von der Oberfläche des Transportsiebes abgeführt werden, wobei allenfalls nur sehr wenig Reinigungsmedium aus dem Saugraum austritt.

Die Reinigungsvorrichtung 2 kann, wie aus Figur 7 ersichtlich, auch eine Schabereinrichtung 101 aufweisen, die -in Bewegungsrichtung des Trockensiebs 4 gesehen- den Reinigungsdüsen 8 nachgeordnet ist und mit der Oberfläche einer Siebleitwalze 103 zusammenwirkt, die das Trockensieb 4 umlenkt. Die Schabereinrichtung 101 ist so angeordnet, daß -wie aus Figur 9 näher ersichtlich- von der Oberfläche der Siebleitwalze 103 Schmutzpartikel mittels eines Schabers 105 abgenommen werden, die dann in eine Auffangrinne 107 fallen. Bei den Schmutzpartikeln auf der Oberfläche der Siebleitwalze 103 handelt es sich um solche Partikel, die vom Düsenkopf 10 zwar gelöst aber noch nicht endgültig abgetragen wurden und die mit dem Trockensieb 4 dann zur Siebleitwalze 103 weiterbewegt wurden.

Aus dem Obengesagten wird deutlich, daß mit Hilfe der hier beschriebenen Reinigungsvorrichtung Transportbänder einer Papiermaschine sehr gründlich gereinigt werden. Einerseits werden störende Partikel von dem Düsenkopf sehr effektiv von der Transportbandoberfläche abgetragen. Durch den hohen Druck des aus den Düsen austretenden Mediums werden die Partikel praktisch von der Bandoberfläche abgeschält. Aufgrund des relativ kleinen Durchmessers der Öffnungen in den Düsen bleibt die erforderliche Wassermenge relativ gering, wodurch auch die Schmutzaufwirbelung begrenzt werden kann.

Es ist schließlich auch möglich, die Flüssigkeiten auf die Transportbänder beziehungsweise deren Verschmutzung einzustellen, beispielsweise gegebenenfalls auch leicht flüchtige Flüssigkeiten einzusetzen, so daß eine Rückfeuchtung der Papierbahn vermieden wird.

Die Reinigungskräfte können sowohl durch gasförmige als auch flüssige Medien aufgebaut werden. Denkbar ist es auch, Laser- und Ultraschallquellen einzusetzen, um Verunreinigungen von der Bandoberfläche abzutragen. Je nach Material des Transportbandes und der anhaftenten Partikel wird die Beaufschlagung der Reinigungsvorrichtung gewählt. In der Regel wird Flüssigkeit kontinuierlich an den Düsenkopf abgeben. Denkbar ist es aber auch, bei entsprechenden Oberflächen beziehungsweise Verschmutzungen einen diskontinuierlichen, beispielsweise pulsierenden Strom eines Reinigungsmediums aufzubauen, um die Bandoberfläche zu reinigen.

Aus dem Obengesagten wird überdies deutlich, daß für die Reinigung der Transportbandoberfläche die Auftreffrichtung des Reinigungsmediums entscheidend ist. Auch ein Richtungswechsel der Reinigungsströmung ist zum Lösen von Schmutzpartikeln sehr vorteilhaft. Dieses kann mit Hilfe von oszillierenden Düsen erreicht werden. Wichtig ist, daß diese Reinigungswirkung gegebenenfalls auch ohne Traversierung der Reinigungsvorrichtung erfolgen kann. In diesem Falle werden mehrere über die Breite der zu reinigenden Transportbahn verteilte Reinigungs- beziehungsweise Düsenköpfe angeordnet, die jeweils mit mindestens einer oder mehreren Einzeldüsen versehen sind.

Schließlich wird noch darauf hingewiesen, daß die Reinigungswirkung durch eine Änderung des Abstandes zwischen Düse und Transportbandoberfläche, eine Änderung des Drucks des Reinigungsmittels und/oder eine Änderung des Düsenquerschnittes variiert und an verschiedene Verschmutzungsarten sowie Transportbandoberflächen angepaßt werden kann.

## Patentansprüche

1. Papierherstellungsmaschine mit einer Vorrichtung (2) zum Reinigen eines Transportbandes (4) der Papierherstellungsmaschine, zum Beispiel eines Trocken- oder Naßsiebbandes oder eines Filzbandes, wobei die Vorrichtung (2) wenigstens eine gegen das Transportband richtbare Düse (8) zum Beaufschlagen dieses Transportbandes (4) mit einem gasförmigen oder flüssigen Medium, einen mit der Reinigungsdüse (8) zusammenwirkenden Saugraum (18), welcher der Reinigungsdüse (8) derart zugeordnet ist, daß durch den Düsenstrahl (27) von dem Transportband (4) abgelöster Schmutz- und/oder Wassernebel oder Restwasser in den Saugraum (18) eingesogen und abgeführt werden kann, sowie eine der Reinigungsdüse (8) zugeordnete Hochdruckeinrichtung, die die Reinigungsdüse (8) mit einem unter einem Druck größer 100 bar stehenden Medium beaufschlagt, aufweist, **dadurch gekennzeichnet, daß** der Druck des Reinigungsmediums bis zu 1000 bar beträgt und daß die mindestens eine Reinigungsdüse (8) einen Düsendurchmesser von 0,1 mm bis 0,8 mm aufweist.

2. Papierherstellungsmaschine nach Anspruch 1, **dadurch gekennzeichnet, daß** der Saugraum (18) von einer die Reinigungsdüse (8) mantelförmig umgebenden Saugglocke (14) gebildet ist.

3. Papierherstellungsmaschine nach Anspruch 2, **dadurch gekennzeichnet, daß** die Saugglocke (14) eine elastische Ummantelung beziehungsweise Bürsten aufweist.

4. Papierherstellungsmaschine nach einem der vorhergehenden Ansprüche 2 oder 3, **dadurch gekennzeichnet, daß** der die transportbandseitige Öffnung der Saugglocke (14) bildende Endbereich (22) der Saugglocke (14) dem Oberflächenverlauf des Transportbandes (4) oder der Zylinderform einer Walze (6) angepaßt ist.

5. Papierherstellungsmaschine nach einem der vorhergehenden Ansprüche 2 bis 4, **dadurch gekennzeichnet, daß** der transportbandseitige Endbereich (22) der Saugglocke (14) in Richtung auf das Transportband (4) erweiternd ausgebildet ist.

6. Papierherstellungsmaschine nach einem der vorhergehenden Ansprüche 2 bis 5, **dadurch gekennzeichnet, daß** der transportbandseitige Endbereich (22) der Saugglocke (14) die Reinigungsdüse (8) in Richtung auf das Transportband (4) überragt.

7. Papierherstellungsmaschine nach einem der vorhergehenden Ansprüche, **dadurch gekennzeichnet, daß** die Reinigungsdüse (8) um eine Achse rotierbar ausgebildet ist.

8. Papierherstellungsmaschine nach Anspruch 7, **dadurch gekennzeichnet, daß** die rotierbare Reinigungsdüse (8) gegen die Rotationsachse (26) geneigt ist.

9. Papierherstellungsmaschine nach Anspruch 8, **dadurch gekennzeichnet, daß** in einem Abschnitt, in dem der Düsenstrahl (27) der Reinigungsdüse (8) eine in Laufrichtung des Transportbandes (4) weisende Geschwindigkeitskomponente aufweist, die Reinigungsdüse (8) strömungstechnisch inaktiv ist.

10. Papierherstellungsmaschine nach Anspruch 8, **dadurch gekennzeichnet, daß** zur Abschirmung der Reinigungsdüse (8) in dem Abschnitt mit in Laufrichtung des Transportbandes (4) gerichteter Geschwindigkeitskomponente des Düsenstrahls (27) eine Blende vorgesehen ist.

11. Papierherstellungsmaschine nach Anspruch 8, **gekennzeichnet durch** sektionsweise beaufschlagbare Düsenzuleitungen (40).

12. Papierherstellungsmaschine nach einem der vorhergehenden Ansprüche, **dadurch gekennzeichnet, daß** die Düse zur Durchführung einer oszillierenden Bewegung schwenkbar gelagert ist.

13. Papierherstellungsmaschine nach einem der vorhergehenden Ansprüche, **gekennzeichnet durch** einen mehrere Düsen aufweisenden rotierbaren Düsenkopf (10).

14. Papierherstellungsmaschine nach einem der vorhergehenden Ansprüche, **gekennzeichnet durch** einen ovalen oder elliptischen Querschnitt des Saugraumes (18).

15. Papierherstellungsmaschine nach Anspruch 14, **dadurch gekennzeichnet, daß** sich der Saugraum-Querschnitt in Bandlaufrichtung (Pfeil P) erstreckt, und daß die Reinigungsdüse (8) beziehungsweise der Düsenkopf (10) entgegen der Bandlaufrichtung exzentrisch im Saugraum (18) angeordnet ist.

16. Papierherstellungsmaschine nach einem der vorhergehenden Ansprüche 2 bis 15, **dadurch gekennzeichnet, daß** der Düsenkopf (10) und/oder die Saugglocke (14) im Bereich des zwischen einer Walze (6) und dem auf diese auflaufenden Transportband (4) gebildeten, sich schließenden Nips (N) angeordnet sind.

17. Papierherstellungsmaschine nach einem der Ansprüche 13 bis 16, **dadurch gekennzeichnet, daß** der Düsenkopf (10) eine oder mehrere Düsen mit einem Düsendurchmesser von 0,2 mm bis 0,4 mm aufweist.

18. Papierherstellungsmaschine nach einem der Ansprüche 13 bis 17, **dadurch gekennzeichnet, daß** eine mit dem Düsenkopf (10) zusammenwirkende Schabereinrichtung (101) vorgesehen ist, die mit Hilfe des Düsenkopfs (10) gelöste Partikel aufnimmt.

19. Papierherstellungsmaschine nach Anspruch 18, **dadurch gekennzeichnet, daß** die Schabereinrichtung (101) an einer Siebleitwalze (103) angeordnet ist, die -in Bewegungsrichtung des Transportsiebes (4) gesehen- den Düsenkopf (10) nachgeordnet ist.

20. Papierherstellungsmaschine nach Anspruch 19, **dadurch gekennzeichnet, daß** die Schabereinrichtung (101) mit der Oberfläche einer Siebleitwalze zusammenwirkt.

21. Papierherstellungsmaschine nach einem der Ansprüche 18 bis 20, **dadurch gekennzeichnet, daß** die Schabereinrichtung (101) einen Schaber (105) aufweist, mit einer Auffangrinne (107) zusammenwirkt, die die vom Schaber (105) abgetragenen Partikel aufnimmt.

22. Papierherstellungsmaschine nach einem der Ansprüche 19 bis 21, **dadurch gekennzeichnet, daß** die Siebleitwalze (103) mit der von der Düse gereinigten Oberfläche des Transportsiebes (4) in Berührung tritt.

23. Papierherstellungsmaschine nach einem der Ansprüche 19 bis 22, **dadurch gekennzeichnet, daß** die Siebleitwalze (103) im Rückführungstrum des Transportbandes (4) angeordnet ist.

24. Papierherstellungsmaschine nach einem der vorhergehenden Ansprüche, **dadurch gekennzeichnet, daß** die Reinigungsvorrichtung dem letzten Trockenzylinder einer Gruppe nachgeordnet ist und im Bereich einer der ersten Siebleitwalzen, vorzugsweise der ersten Siebleitwalze, nach dem letzten Trockenzylinder der jeweiligen Trockengruppe zugeordnet ist.

25. Papierherstellungsmaschine nach einem der vorhergehenden Ansprüche, **dadurch gekennzeichnet, daß** die Reinigungsvorrichtung eine Ultraschall-und/oder Laserlichtquelle aufweist.

## Claims

1. Papermaking machine having an apparatus (2) for cleaning a transport belt (4) belonging to the papermaking machine, for example a dryer fabric or wire or a felt, the apparatus (2) having at least one nozzle (8) which can be directed towards the transport belt in order to act on this transport belt (4) with a gaseous or liquid medium, a suction chamber (18) which acts together with the cleaning nozzle (8) and which is assigned to the cleaning nozzle (8) in such a way that dirt and/or water mist detached from the transport belt (4) by the nozzle jet (27), or residual water, can be sucked into the suction chamber (18) and led away, and also having a high-pressure device which is assigned to the cleaning nozzle (8) and which acts on the cleaning nozzle (8) with a medium under a pressure of more than 100 bar, **characterized in that** the pressure of the cleaning medium is up to 1000 bar, and **in that** the at least one cleaning nozzle (8) has a nozzle diameter of 0.1 mm to 0.8 mm.

2. Papermaking machine according to Claim 1, **characterized in that** the suction chamber (18) is formed by a suction bell (14) which surrounds the cleaning nozzle (8) like a jacket.

3. Papermaking machine according to Claim 2, **characterized in that** the suction bell (14) has a resilient covering or brushes.

4. Papermaking machine according to one of the preceding Claims 2 or 3, **characterized in that** the end region (22) of the suction bell (14) which forms the opening in the suction bell (14) on the side of the transport belt is adapted to the course of the surface of the transport belt (4) or the cylindrical shape of a roll (6).

5. Papermaking machine according to one of the preceding Claims 2 to 4, **characterized in that** the end region (22) of the suction bell (14) on the transport-belt side is designed to widen in the direction of the transport belt (4).

6. Papermaking machine according to one of the preceding Claims 2 to 5, **characterized in that** the end region (22) of the suction bell (14) on the transport-belt side projects beyond the cleaning nozzle (8) in the direction of the transport belt (4).

7. Papermaking machine according to one of the preceding claims, **characterized in that** the cleaning nozzle (8) is designed to rotate about an axis.

8. Papermaking machine according to Claim 7, **characterized in that** the rotatable cleaning nozzle (8) is inclined with respect to the axis of rotation (26).

9. Papermaking machine according to Claim 8, **characterized in that** in a portion in which the nozzle jet (27) from the cleaning nozzle (8) has a velocity component pointing in the running direction of the transport belt (4), the cleaning nozzle (8) is inactive in flow terms.

10. Papermaking machine according to Claim 8, **characterized in that** in order to shield off the cleaning nozzle (8) in the portion of the nozzle jet (27) having the velocity component directed in the running direction of the transport belt (4), a shield is provided.

11. Papermaking machine according to Claim 8, **characterized by** nozzle feed lines (40) which can be acted on section by section.

12. Papermaking machine according to one of the preceding claims, **characterized in that** the nozzle is mounted such that it can be pivoted in order to execute an oscillating movement.

13. Papermaking machine according to one of the preceding claims, **characterized by** a rotatable nozzle head (10) having a plurality of nozzles.

14. Papermaking machine according to one of the preceding claims, **characterized by** an oval or elliptical cross section of the suction chamber (18).

15. Papermaking machine according to Claim 14, **characterized in that** the cross section of the suction chamber extends in the belt running direction (arrow P), and **in that** the cleaning nozzle (8) or the nozzle head (10) is arranged off-centre in the suction chamber (18) in the direction opposite to the belt running direction.

16. Papermaking machine according to one of the preceding Claims 2 to 15, **characterized in that** the nozzle head (10) and/or the suction bell (14) are arranged in the region of the closing nip (N) formed between a roll (6) and the transport belt (4) running onto the said roll.

17. Papermaking machine according to one of Claims 13 to 16, **characterized in that** the nozzle head (10) has one or more nozzles with a nozzle diameter of 0.2 mm to 0.4 mm.

18. Papermaking machine according to one of Claims 13 to 17, **characterized in that** a scraper device (101) acting together with the nozzle head (10) is provided, and picks up particles loosened with the aid of the nozzle head (10).

19. Papermaking machine according to Claim 18, **characterized in that** the scraper device (101) is arranged on a fabric guide roll (103) which, as viewed in the direction of motion of the transport fabric (4), is arranged downstream of the nozzle head (10).

20. Papermaking machine according to Claim 19, **characterized in that** the scraper device (101) acts together with the surface of a fabric guide roll.

21. Papermaking machine according to one of Claims 18 to 20, **characterized in that** the scraper device (101) has a scraper (105) which acts together with a collecting trough (107), which picks up particles removed by the scraper (105).

22. Papermaking machine according to one of Claims 19 to 21, **characterized in that** the fabric guide roll (103) comes into contact with the surface of the transport fabric (4) that is cleaned by the nozzle.

23. Papermaking machine according to one of Claims 19 to 22, **characterized in that** the fabric guide roll (103) is arranged in the return run of the transport belt (4).

24. Papermaking machine according to one of the preceding claims, **characterized in that** the cleaning apparatus is arranged downstream of the last drying cylinder in a group, and is arranged in the region of one of the first fabric guide rolls, preferably the first fabric guide roll, after the last drying cylinder in the respective drying group.

25. Papermaking machine according to one of the preceding claims, **characterized in that** the cleaning apparatus has an ultrasound and/or laser light source.

## Revendications

1. Machine à papier comprenant un dispositif (2) pour nettoyer une bande de transport (4) de la machine à papier, par exemple un tamis à bande sec ou humide ou une bande de feutre, le dispositif (2) présentant au moins une buse (8) orientable contre la bande de transport pour projeter sur cette bande de transport (4) un milieu gazeux ou liquide, un espace d'aspiration (18) coopérant avec la buse de nettoyage (8), lequel est associé à la buse de nettoyage (8) de telle sorte que le nuage de saleté décollé de la bande de transport (4) par le jet de la buse (27) et/ou le nuage d'eau ou l'eau résiduelle puisse être aspiré et évacué dans l'espace d'aspiration (18), ainsi qu'un dispositif haute pression associé à la buse de nettoyage (8), lequel applique à la buse de nettoyage (8) un milieu se trouvant à une pression supérieure à 100 bars, **caractérisée en ce que** la pression du milieu de nettoyage peut aller jusqu'à 1000 bars et que l'au moins une buse de nettoyage (8) présente un diamètre de buse de 0,1 mm à 0,8 mm.

2. Machine à papier selon la revendication 1, **caractérisée en ce que** l'espace d'aspiration (18) est formé par une cloche d'aspiration (14) entourant la périphérie de la buse de nettoyage (8).

3. Machine à papier selon la revendication 2, **caractérisée en ce que** la cloche d'aspiration (14) présente une enveloppe élastique, ou bien des brosses.

4. Machine à papier selon l'une quelconque des revendications précédentes 2 ou 3, **caractérisée en ce que** la zone d'extrémité (22) de la cloche d'aspiration (14) formant l'ouverture de la cloche d'aspiration (14) du côté de la bande de transport est adaptée à l'aspect de la surface de la bande de transport (4) ou à la forme cylindrique d'un rouleau (6).

5. Machine à papier selon l'une quelconque des revendications précédentes 2 à 4, **caractérisée en ce que** la zone d'extrémité (22) de la cloche d'aspiration (14) du côté de la bande de transport est réalisée en s'élargissant dans la direction de la bande de transport (4).

6. Machine à papier selon l'une quelconque des revendications précédentes 2 à 5, **caractérisée en ce que** la zone d'extrémité (22) de la cloche d'aspiration (14) du côté de la bande de transport dépasse la buse de nettoyage (8) dans la direction de la bande de transport (4).

7. Machine à papier selon l'une quelconque des revendications précédentes, **caractérisée en ce que** la buse de nettoyage (8) est formée de manière à pouvoir tourner autour d'un axe.

8. Machine à papier selon la revendication 7, **caractérisée en ce que** la buse de nettoyage (8) rotative est inclinée vers l'axe de rotation (26).

9. Machine à papier selon la revendication 8, **caractérisée en ce que** dans une portion, dans laquelle le jet de buse (27) de la buse de nettoyage (8) présente une composante de vitesse orientée dans la direction d'avance de la bande de transport (4), la buse de nettoyage (8) est inactive du point de vue de la technique des fluides.

10. Machine à papier selon la revendication 8, **caractérisée en ce que** pour protéger la buse de nettoyage (8) dans la portion avec la composante de vitesse du jet de buse (27) orientée dans la direction d'avance de la bande de transport (4), il est prévu un écran.

11. Machine à papier selon la revendication 8, **caractérisée par** des conduites d'amenée (40) de buse pouvant être sollicitées par section.

12. Machine à papier selon l'une quelconque des revendications précédentes, **caractérisée en ce que** la buse est montée pivotante de manière à exécuter un mouvement oscillant.

13. Machine à papier selon l'une quelconque des revendications précédentes, **caractérisée par** une tête à buses rotative (10) présentant plusieurs buses.

14. Machine à papier selon l'une quelconque des revendications précédentes, **caractérisée par** une section transversale ovale ou elliptique de l'espace d'aspiration (18).

15. Machine à papier selon la revendication 14, **caractérisée en ce que** la section transversale de l'espace d'aspiration s'étend dans la direction d'avance de la bande (flèche P), et **en ce que** la buse de nettoyage (8) ou la tête à buses (10) est disposée de manière excentrique dans la direction opposée à la direction d'avance de la bande, dans l'espace d'aspiration (18).

16. Machine à papier selon l'une quelconque des revendications précédentes 2 à 15, **caractérisée en ce que** la tête à buses (10) et/ou la cloche d'aspiration (14) sont disposées dans la zone de la ligne de contact (N) se refermant, formée entre un rouleau (6) et la bande de transport (4) se déroulant sur celui-ci.

17. Machine à papier selon l'une quelconque des revendications 13 à 16, **caractérisée en ce que** la tête à buses (10) présente une ou plusieurs buses avec un diamètre de buse de 0,2 mm à 0,4 mm.

18. Machine à papier selon l'une quelconque des revendications 13 à 17, **caractérisée en ce qu'**il est prévu un dispositif de racloir (101) coopérant avec la tête à buses (10), lequel récupère les particules décollées à l'aide de la tête à buses (10).

19. Machine à papier selon la revendication 18, **caractérisée en ce que** le dispositif de racloir (101) est disposé sur un rouleau conducteur à toile (103) qui est placé après la tête à buses (10) - va dans la direction du mouvement de la toile de transport (4).

20. Machine à papier selon la revendication 19, **caractérisée en ce que** le dispositif de racloir (101) coopère avec la surface d'un rouleau conducteur à toile.

21. Machine à papier selon l'une quelconque des revendications 18 à 20, **caractérisée en ce que** le dispositif de racloir (101) présente un racloir (105), coopère avec une goulotte collectrice (107) qui reçoit les particules évacuées par le racloir (105).

22. Machine à papier selon l'une quelconque des revendications 19 à 21, **caractérisée en ce que** le rouleau conducteur à toile (103) vient en contact avec la surface de la toile de transport (4) nettoyée par la buse.

23. Machine à papier selon l'une quelconque des revendications 19 à 22, **caractérisée en ce que** le rouleau conducteur à toile (103) est disposé dans le tronçon de retour de la bande de transport (4).

24. Machine à papier selon l'une quelconque des revendications précédentes, **caractérisée en ce que** le dispositif de nettoyage est placé après le dernier cylindre de séchage d'un groupe, et dans la région de l'un des premiers rouleaux conducteurs à toile, de préférence du premier rouleau conducteur à toile, est associé au groupe de séchage respectif après le dernier cylindre de séchage.

25. Machine à papier selon l'une quelconque des revendications précédentes, **caractérisée en ce que** le dispositif de nettoyage présente une source d'ultrasons et/ou de lumière laser.
